# EUROPÄISCHE PATENTSCHRIFT

(11) **EP 3 404 175 B1**
(45) Veröffentlichungstag und Bekanntmachung des Hinweises auf die Patenterteilung: **29.01.2020**
(21) Anmeldenummer: 18160108.9
(22) Anmeldetag: 06.03.2018
(51) Int. Cl.: E05B 47/00, E05B 63/04

(54) **TÜR- BZW. FENSTERÖFFNER**
DOOR OR WINDOW OPENER
DISPOSITIF D'OUVERTURE DE PORTE OU DE FENÊTRE

(30) Priorität: 19.05.2017 DE 102017208500
(43) Veröffentlichungstag der Anmeldung: 21.11.2018
(73) Patentinhaber: GEZE GmbH, 71229 Leonberg (DE)
(72) Erfinder: Benchokroun, Adnane, 75179 Pforzheim (DE); Sitanggang, Surya Dampi, 71229 Leonberg (DE)

(56) Entgegenhaltungen:
- WO-A1-2013/053056
- WO-A1-2016/064816
- US-A- 1 535 919

## Beschreibung

Die vorliegende Erfindung betrifft einen elektrisch auslösbaren Tür- bzw. Fensteröffner mit einem Gehäuse, einer im Gehäuse angeordneten Öffnerfalle, sowie zumindest einer Einheit zur Erkennung zumindest einer Anwesenheit eines Riegels in einer Verriegelungsstellung eines mit dem Tür- bzw. Fensteröffner zusammenwirkenden Tür- bzw. Fensterschlosses. Ferner betrifft die vorliegende Erfindung eine Tür- bzw. Fensterschließanlage umfassend ein Tür- bzw. Fensterschloss und einen Tür- bzw. Fensteröffner.

Elektrisch auslösbare Tür- bzw. Fensteröffner sind allgemein bekannt und werden meistens im Tür- bzw. Fensterrahmen gegenüber einem im Tür- bzw. Fensterflügel eingebauten Einsteck-Riegel-Falien-Schloss eingebaut. Grundsätzlich können sie jedoch auch in einem, dem mit dem Einsteckschloss versehenen Tür- bzw. Fensterblatt gegenüberliegenden, Tür- bzw. Fensterflügel vorgesehen sein. Dabei greift die Schlossfalle des im betreffenden Türblatt bzw. Fenster eingebauten Einsteckschlosses bei geschlossener Tür bzw. Fenster in den als Öffnerfalle bezeichneten federnd vorgespannten Drehkörper des Tür- bzw. Fensteröffners.

Die Druckschrift D1 (WO 2016/064816 A1) offenbart eine elektrisch oder manuell betätigbare Verriegelungsvorrichtung, die einen magnetischen Reed-Schalter, zur Überwachung des Verriegelungszustands aufweist. Eine Leiterplatte und der darauf angebrachte Reed-Schalter bilden ein Bauelement, welches mit einem Kunststoff oder einem anderen synthetischen Material beschichtet ist.

Zur Überwachung der Verriegelung von Türen bzw. Fenstern welche z.B. Einsteck-Riegel-Fallen-Schlösser aufweisen, werden bekannte Riegelschaltkontakte vorgesehen, die Meldungen über den Verriegelungszustand an Alarmanlagen, Gebäudeüberwachungssysteme, Tableaus, usw. liefern können. Solch separate, mechanische Riegelschaltkontakte haben einen relativ großen Platzbedarf und übertragen die Meldungen mittels eines bewegbaren Kabels an eine Kontrolleinrichtung. Dies hat den Nachteil, dass bei einem Kabelbruch der Verriegelungszustand bzw. die Riegelposition eines Tür- bzw. Fensterschlosses nicht mehr mitgeteilt werden kann.

Aufgabe der vorliegenden Erfindung ist es, einen Tür- bzw. Fensteröffner zu schaffen, der eine Überwachung der Verriegelung von Türen bzw. Fenstern bei gleichzeitiger Minimierung des Platzbedarfs des Tür- bzw. Fensteröffners ermöglicht und einen Kabelbruch vermeidet.

Diese Aufgabe wird durch den Gegenstand des Anspruchs 1 gelöst. Weitere vorteilhafte Ausbildungen der Erfindung sind den Unteransprüchen, der folgenden Beschreibung und den Zeichnungen entnehmbar.

Ein erfindungsgemäßer Tür- bzw. Fensteröffner umfasst ein Gehäuse, eine im Gehäuse angeordnete Öffnerfalle, sowie zumindest eine Einheit zur Erkennung zumindest einer Anwesenheit eines Riegels in einer Verriegelungsstellung eines mit dem Tür- bzw. Fensteröffner zusammenwirkenden Tür- bzw. Fensterschlosses. Die Erfindung zeichnet sich dadurch aus, dass die zumindest eine Einheit zumindest einen kontaktlosen Sensor aufweist und dass die zumindest eine Einheit im oder am Gehäuse angeordnet ist.

Ein kontaktloser Sensor weist in der Regel keine beweglichen Bauteile auf, die im Gebrauch verschlissen oder gar defekt werden können.

Ferner sind solch kontaktlose Sensoren relativ klein, dies bedeutet, dass der Platzbedarf eines solchen Bauteils im Vergleich zu einem mechanischen Sensor reduziert ist. Dieser reduzierte Platzbedarf ermöglicht sogar die Unterbringung des Sensors bzw. einer Einheit, die diesen Sensor umfasst, im oder am Gehäuse des Tür- bzw. Fensteröffners.

Vorteilhafterweise ist der kontaktlose Sensor eine kostengünstige und platzsparende Sensor-Reflexlichtschranke bzw. ein Infrarotsensor bzw. ein Radarsensor bzw. ein Infrarotsensor bzw. ein Magnetfeldsensor oder dergleichen.

Bevorzugt ist die zumindest eine Einheit im Bereich der Öffnerfalle angeordnet. Der Riegel eines mit dem Tür- bzw. Fensteröffner zusammenwirkenden Tür- bzw. Fensterschlosses ist in der Regel oberhalb bzw. unterhalb der Schlossfalle angeordnet. Durch die Anordnung der zumindest einen Einheit im Bereich der Öffnerfalle ist diese zugleich im Bereich des Riegels angeordnet und ermöglicht einen noch kompakteren Aufbau des Tür- bzw. Fensteröffners.

Erfindungsgemäß ist die zumindest eine Einheit im Gehäuse angeordnet und ein Blickfeld des zumindest einen kontaktlosen Sensors ist aus dem Gehäuse nach außen gerichtet. Somit sind keine weiteren Komponenten zwischen dem Tür- bzw. Fensteröffner und dem Riegel angeordnet, sodass Fehlbestimmungen über die Anwesenheit des Riegels in einer Verriegelungsstellung vermieden werden können.

Besonders bevorzugt ist der kontaktlose Sensor auf einer Platine im Gehäuse angeordnet, wobei die Platine vorzugsweise auch an die Öffnerfalle bzw. an Komponenten der Öffnerfalle elektrisch angeschlossen ist. Zumindest ein Teil der elektrischen Komponenten der Einheit ist somit im Gehäuse des Tür- bzw. Fensteröffners angeordnet. Dies bietet einen Schutz vor mechanischem Verschleiß dieser Komponenten. Ferner können elektrische Komponenten eines bevorzugt elektrisch auslösbaren Tür- bzw. Fensteröffners ebenfalls auf dieser Platine angeordnet werden, was den Platzbedarf für elektrische Komponenten innerhalb des Gehäuses weiter reduziert.

Vorteilhafterweise ist der kontaktlose Sensor mittels einer Schnittstelle, z.B. einem Master-Slave-Bus, vorzugsweise einer I²C-Schnittstelle, auf der Platine an einen Mikrokontroller angeschlossen. Die Anordnung eines Mikrokontrollers auf der Platine ermöglicht kurze Signalwege und somit keine längeren Verzögerungen beim Erkennen einer Anwesenheit des Riegels in einer Verriegelungsstellung. Die Verwendung einer solchen Schnittstelle ermöglicht eine verbesserte Konnektivität des Sensors zum Mikrokontroller und ermöglicht das Anschließen von mehreren Sensoren an einem Bus gleichzeitig.

Besonders bevorzugt ist der Mikrokontroller dazu ausgebildet, zumindest Signale des kontaktlosen Sensors zu verarbeiten. Somit wird ein Tür- bzw. Fensteröffner geschaffen der Signale über eine Anwesenheit des Riegels in einer Verriegelungsstellung direkt ausgeben kann.

Insbesondere ist/sind der kontaktlose Sensor und/oder der Mikrokontroller an einen Brückengleichrichter auf der Platine angeschlossen. Eine am Tür- bzw. Fensteröffner bereitgestellte Wechselspannung kann folglich innerhalb des Tür- bzw. Fensteröffners in eine Gleichspannung gewünschter Stärke umgewandelt werden.

Vorzugsweise sind weitere Sensoren an die Platine bzw. den Mikrokontroller anschließbar. Solch weitere Sensoren können z.B. einen Näherungssensor umfassen. Bei Erkennen einer Annäherung einer Person bei nicht verriegeltem Tür- bzw. Fensterschloss mittels eines Näherungssensors kann der Tür- bzw. Fensteröffner beispielsweise eine Entriegelung der Öffnerfalle erlauben und somit der Person einen Durchtritt durch die überwachte Tür ermöglichen.

Vorteilhafterweise erkennt die Software automatisch die Anzahl der angeschlossenen Sensoren an dem Mikrokontroller bzw. an der Platine.

Bevorzugt sind zwei kontaktlose Sensoren im Gehäuse vorgesehen, wobei ein erster Sensor oberhalb und ein zweiter Sensor unterhalb der Öffnerfalle angeordnet ist. Durch die Bereitstellung von zwei Sensoren kann der Tür- bzw. Fensteröffner in beiden DIN-Richtungen verwendet werden.

Vorteilhafterweise ist ein Schalter vorgesehen, mittels welchem einer der zwei kontaktlosen Sensoren zur Verwendung auswählbar ist, wobei bevorzugt der Schalter auf der Platine und/oder in dem oder am Gehäuse angeordnet ist oder durch eine Funktion des Mikrokontrollers bereitgestellt wird. Solch ein Schalter oder eine Funktion erlaubt die Einstellung des Tür- bzw. Fensteröffners vor oder während dessen Einbau, sodass der Tür- bzw. Fensteröffner im Zustand DIN rechts bzw. DIN links verwendet werden kann. Ferner kann durch die Verwendung des Schalters eine Stromversorgung zum nicht verwendeten Sensor bzw. einer nicht verwendeten Einheit unterbunden werden, sodass der Stromverbrauch reduziert werden kann.

Insbesondere ist das Gehäuse an einem Beschlag befestigt, welcher zwei Aussparungen für den Riegel des mit dem Tür- bzw. Fensteröffner zusammenwirkenden Tür- bzw. Fensterschlosses aufweist. Ein Beschlag ermöglicht die einfache Unterbringung sowie Anbindung des Tür- bzw. Fensteröffners in einem Tür- bzw. Fensterrahmen bzw. einer Tür bzw. einem Fenster.

Besonders bevorzugt ist jeweils ein kontaktloser Sensor einer Aussparung zugeordnet und dazu ausgebildet, einen Raum benachbart der jeweiligen Aussparung zu überwachen, um die Anwesenheit des Riegels in der Verriegelungsstellung in diesem Raum zu erkennen, vorzugsweise wobei ein Blickfeld des kontaktlosen Sensors auf den jeweiligen Raum gerichtet ist. Der Beschlag definiert somit zusätzlich zumindest eine Grenzfläche des Blickfelds eines Sensors in Richtung des Tür- bzw. Fensterschlosses. Hierbei wird dieses Blickfeld in seiner Größe reduziert, was zu einer Verringerung eines Datenstroms eines kontaktlosen Sensors führt.

Insbesondere ist eine weitere Schnittstelle im bzw. am Gehäuse vorgesehen, mittels derer eine Kommunikation zwischen dem Tür- bzw. Fensteröffner und einer Kontrolleinrichtung einer Überwachungsanlage ermöglicht wird, vorzugsweise wobei bei Erkennen einer Anwesenheit des Riegels in der Verriegelungsstellung ein Überwachungsmodus der Kontrolleinrichtung aktiv schaltbar ist. Die mittels des Sensors erhaltenen Signale bzw. Daten über den Verriegelungszustand können mittels der Schnittstelle demgemäß an eine Überwachungsanlage weitergeleitet werden, umgekehrt können mittels der Schnittstelle auch Signale bzw. Daten von der Überwachungsanlage an den Tür- bzw. Fensteröffner übertragen werden.

In einem weiteren Aspekt betrifft die vorliegende Erfindung eine Tür- bzw. Fensterschließanlage, die ein Tür- bzw. Fensterschloss mit einem Riegel und einen erfindungsgemäßen Tür- bzw. Fensteröffner umfasst.

Die Vorteile, die im Zusammenhang mit dem Tür- bzw. Fensteröffner erläutert wurden, gelten sinngemäß für die Tür- bzw. Fensterschließanlage.

Die Erfindung wird nachfolgend rein beispielhaft unter Bezugnahme auf die Zeichnungen näher erläutert. Es zeigen:
- Fig. 1a & 1b: perspektivische Ansichten eines erfindungsgemäßen Türöffners;
- Fig. 2a &2b: Ansichten des Türöffners gemäß Fig. 1 in Verbindung mit einem Türschloss im Einbauzustand DIN links (Fig. 2a) bzw. DIN rechts (Fig. 2b);
- Fig. 3: Komponenten einer Einrichtung des Türöffners gemäß Fig. 1; und
- Fig. 4: einen schematischen Schaltkreis der Komponenten der Einrichtung gemäß Fig. 3.

Die Fig. 1a und 1b zeigen jeweils perspektivische Ansichten eines erfindungsgemäßen Türöffners 10. An einem Beschlag 12 ist ein Gehäuse 14 des Türöffners 10 angebracht. Im Gehäuse 14 ist eine Öffnerfalle 16 angeordnet. Die Öffnerfalle 16 ist zur Wechselwirkung mit einer in einem Türschloss 18 angeordneten Schlossfalle 20 ausgebildet (siehe z.B. Fig. 2a).

Hierzu kann die Öffnerfalle 16 zwischen einer der Verriegelung dienenden Ruheposition und einer entriegelten Position verschwenkt werden. Die Verschwenkung wird z.B. durch eine nicht gezeigte Federeinheit bewirkt. In einem Mehrparteienhaus (nicht gezeigt) oder ähnlichem kann die Öffnerfalle 16 auf bekannte Weise mittels einer Haussprechanlage (auch nicht gezeigt) entriegelt werden, wenn ein Zutritt erlaubt werden soll.

Der Beschlag 12 weist ferner zwei Aussparungen 22 auf. Die Aussparungen 22 sind zur Wechselwirkung mit einem Riegel 24 des Türschlosses 18 vorgesehen. Der Türöffner 10 kann in einem Türrahmen oder einem Türflügel angeordnet werden und dort mittels Schrauben (nicht gezeigt), die durch Schraubenlöcher 26 im Beschlag 12 geführt sind, befestigt werden.

In der Fig. 1a wird der Türöffner 10 mit seinem Gehäuse 14 von unten gezeigt. In der Fig. 1b wird der Türöffner 10 der Fig. 1a von oben gezeigt. Das Gehäuse 14 weist eine im Bereich der Öffnerfalle 16 angeordnete Einheit 28 auf. Die Einheit 28 ist zur Erkennung einer Anwesenheit des Riegels 24 in einem zwischen dem Gehäuse 14 und dem Beschlag 12 gebildeten Raum 30 vorgesehen.

Hierzu umfasst die Einheit 28 zwei kontaktlose Sensoren 32 deren jeweilige Blickfelder 32' (siehe Fig. 3) den jeweiligen Raum 30 unterhalb bzw. oberhalb des Gehäuses 14 bzw. der Öffnerfalle 16 abdecken. Als kontaktloser Sensor 32 wird bevorzugt eine Sensor-Reflexlichtschranke verwendet. Die Fig. 1a zeigt den ersten kontaktlosen Sensor 32, der oberhalb der Öffnerfalle 16 angeordnet ist und die Fig. 1b zeigt den zweiten kontaktlosen Sensor 32, der unterhalb der Öffnerfalle 16 angeordnet ist.

Um den elektrischen Türöffner 10 mit Strom zu versorgen und um gegebenenfalls Signale vom bzw. zum Türöffner 10 weiterleiten zu können, ist eine Schnittstelle 34 im Gehäuse 14 angeordnet. Mittels dieser Schnittstelle 34 können z.B. Signale der zwei kontaktlosen Sensoren 32 der Einheit 28 sowie des Türöffners 10 an eine Kontrolleinrichtung einer Überwachungsanlage (jeweils nicht gezeigt) weitergeleitet werden.

Durch die Verwendung von zwei Sensoren in einer Einheit 28 zur Überwachung einer Verriegelungsstellung des Riegels 24 des Türschlosses 18 ist der in den Fig. 1a und 1b gezeigte Türöffner 10 für beide DIN-Richtungen ausgelegt. Somit kann ein und derselbe Türöffner 10 für die DIN-Richtungen links und rechts vorgesehen werden und es werden keine verschiedenen Türöffner 10 für verschiedene DIN-Richtungen benötigt.

Die Fig. 2a zeigt den Türöffner 10 der Fig. 1a und 1b im Einbauzustand gemäß DIN links, d.h. die nach innen öffnende Tür (nicht gezeigt) weist ihre Bänder (Scharniere) links auf. Der Türöffner 10 wird in der Fig. 2b im Einbauzustand gemäß DIN rechts gezeigt, d.h. die nach innen öffnende Tür (nicht gezeigt) weist ihre Bänder (Scharniere) rechts auf.

Die Fig. 3 zeigt die Komponenten der Einheit 28, die im Gehäuse 14 des Türöffners integriert sind. Am oberen Ende der Fig. 3 ist der kontaktlose Sensor 32 angeordnet, der mit seinem Blickfeld 32' den Raum 30 überwacht, um festzustellen, ob ein Riegel 24 eines Türschlosses 18 im Raum 30 angeordnet ist oder nicht, d.h. um zu erkennen ob ein Türschloss 18 in seiner Verriegelungsstellung ist oder nicht. Der Sensor 32 ist in der Einheit 28 auf einer Platine 36 angeordnet und mittels einer i²C Schnittstelle 38 (siehe Fig. 4) an einem Mikrokontroller 40 angeschlossen.

Die Einheit 28 ist derart im Gehäuse 14 untergebracht, dass der Sensor 32 ebenfalls im Gehäuse angeordnet ist und nur das Blickfeld 32' des Sensors 32 ist aus dem Gehäuse nach außen in Richtung des Raums 30 bzw. des in seiner Verriegelungsstellung befindlichen Riegels 24 des Türschlosses 18 gerichtet.

Die Fig. 4 zeigt schematisch einen elektrischen Schaltkreis der elektrischen Komponenten der Einheit 28 die auf der Platine 36 angeordnet sind. Um eine von einer Stromversorgung gelieferte Wechselspannung mit einer Spannung von z.B. 12 V bis 24V in eine Gleichspannung von z.B. 5V umzuwandeln ist ein Brückengleichrichter 42, eine Diode 44 und ein Kondensator 46 vorgesehen. Sowohl der Mikrokontroller 40 als auch der als Reflexlichtschranke ausgebildete kontaktlose Sensor 32 werden mittels der Gleichspannung betrieben. Um die Stromversorgung des Mikrokontrollers sicherzustellen bzw. zu regeln ist ferner eine Regelungsvorrichtung 48 vorgesehen.

Beispielsweise kann eine Überwachungsanlage (nicht gezeigt) an den Türöffner 10 angeschlossen sein. Bei Erkennung, dass der Riegel 24 in seiner Verriegelungsstellung (siehe Fig. 2a oder 2b) ist, kann eine Alarmanlage oder ähnliches die an die Überwachungsanlage gekoppelt ist, aktiviert werden, oder umgekehrt.

Der Mikrokontroller 40 kann darüber hinaus dazu ausgebildet sein mit weiteren Sensoren 50 oder Bauteilen (nicht gezeigt) zu kooperieren. Ferner kann der Mikrokontroller 40 dazu ausgebildet sein, Signale, die dem Überwachungszustand der Verriegelungsstellung des Riegels 24 entsprechen, an eine Kontrolleinrichtung weiterzuleiten.

Dadurch dass die elektrischen Komponenten der Einheit 28 direkt mit dem Sensor 32 bzw. der Platine 36 verbunden und im Gehäuse 13 des Türöffners 10 angeordnet sind, wird unter anderem ein Kabelbruch vermieden.

Ferner wird durch die gewählte Anordnung eines kontaktlosen Sensors zur Erkennung einer Verriegelungsstellung der Platz eines mechanischen Sensors nicht benötigt, sodass auch der durch den Sensor 32 benötigte Platzbedarf reduziert ist.

Anstelle von einer Einheit 28 können auch zwei Einheiten 28 im Gehäuse vorgesehen werden, die dann jeweils einem kontaktlosen Sensor 32 zugeordnet sind. Die zwei Einheiten 28 weisen dann jeweils einen eigenen Mikrokontroller 40 auf.

Um bei Verwendung des Türöffners zwischen einem der kontaktlosen Sensoren 32 auszuwählen, genauer gesagt, um den Türöffner im Zustand DIN rechts bzw. DIN links zu verwenden, kann ein Schalter (nicht gezeigt) im bzw. am Türöffner 10 vorgesehen sein, bzw. wird dies dem Mikrokontroller bei der Installation des Türöffners 10 über die Schnittstelle 34 mitgeteilt und somit im Türöffner eingelernt. Hierdurch kann die Stromversorgung zu dem nicht verwendeten kontaktlosen Sensor 32 unterbunden und ein Stromverbrauch des Türöffners 10 minimiert werden.

Vorzugsweise wird der Türöffner 10 in einem Türrahmen (nicht gezeigt) eingebaut, sodass die Verkabelung der Stromversorgung und die Signale, die zu bzw. vom Türöffner 10 weitergeleitet werden, mittels stationärer Bauteile, z.B. Kabel, übermittelt werden können, und nicht in bewegbaren Bauteilen einer Tür. Bevorzugt wird der Türöffner 10 mit einem nicht elektrischen Türschloss 18 verwendet.

### Bezugszeichenliste:

- 10: Türöffner, Fensteröffner
- 12: Beschlag
- 14: Gehäuse
- 16: Öffnerfalle
- 18: Türschloss, Fensterschloss
- 20: Schlossfalle
- 22: Aussparung
- 24: Riegel
- 26: Schraubenloch
- 28: Einheit
- 30: Raum
- 32: kontaktloser Sensor
- 32': Blickfeld von 32
- 34: Schnittstelle
- 36: Platine
- 38: i²C Schnittstelle
- 40: Mikrokontroller
- 42: Brückengleichrichter
- 44: Diode
- 46: Kondensator
- 48: Regelungsvorrichtung
- 50: weitere Sensoren

## Patentansprüche

1. Tür- bzw. Fensteröffner (10) mit einem Gehäuse (14), einer im Gehäuse (14) angeordneten Öffnerfalle (16), sowie zumindest einer Einheit (28) zur Erkennung zumindest einer Anwesenheit eines Riegels (24) in einer Verriegelungsstellung eines mit dem Tür- bzw. Fensteröffner (10) zusammenwirkenden Tür- bzw. Fensterschlosses (18), wobei, die zumindest eine Einheit (28) zumindest einen kontaktlosen Sensor (32) aufweist und im oder am Gehäuse (14) angeordnet ist,
**dadurch gekennzeichnet, dass**
die zumindest eine Einheit (28) im Gehäuse (14) angeordnet ist und ein Blickfeld (32') des zumindest einen kontaktlosen Sensors (32) aus dem Gehäuse (14) nach außen, in Richtung des in seiner Verriegelungsstellung befindlichen Riegels (24), gerichtet ist.

2. Tür- bzw. Fensteröffner (10) nach Anspruch 1,
**dadurch gekennzeichnet, dass**
der kontaktlose Sensor (32) eine Sensor-Reflexlichtschranke oder ein Infrarotsensor oder ein Radarsensor oder ein Infrarotsensor oder ein Magnetfeldsensor ist.

3. Tür- bzw. Fensteröffner (10) nach Anspruch 1 oder 2,
**dadurch gekennzeichnet, dass**
die zumindest eine Einheit (28) im Bereich der Öffnerfalle (16) angeordnet ist.

4. Tür- bzw. Fensteröffner (10) nach einem der vorstehenden Ansprüche,
**dadurch gekennzeichnet, dass**
der kontaktlose Sensor (32) auf einer Leiterfolie sitzt und über mehrere Anschlüsse an einer Platine (36) anschließbar ist.

5. Tür- bzw. Fensteröffner (10) nach einem der vorstehenden Ansprüche,
**dadurch gekennzeichnet, dass**
der kontaktlose Sensor (32) auf einer Platine (36) im Gehäuse (14) angeordnet ist, wobei die Platine (36) vorzugsweise auch an die Öffnerfalle (16) bzw. an Komponenten der Öffnerfalle (16) elektrisch angeschlossen ist.

6. Tür- bzw. Fensteröffner (10) nach einem der Ansprüche 4 bis 5,
**dadurch gekennzeichnet, dass**
der kontaktlose Sensor (32) mittels einer Schnittstelle, z.B. einem seriellen Daten Bus System wie einem Master-Slave-Bus, vorzugsweise einer I²C Schnittstelle (38), auf der Platine (36) an einen Mikrokontroller (40) angeschlossen ist.

7. Tür- bzw. Fensteröffner (10) nach Anspruch 6,
**dadurch gekennzeichnet, dass**
der Mikrokontroller (40) dazu ausgebildet ist, zumindest Signale des kontaktlosen Sensors (32) zu verarbeiten.

8. Tür- bzw. Fensteröffner (10) nach einem der Ansprüche 4 bis 7, vorzugsweise nach Anspruch 6 oder 7,
**dadurch gekennzeichnet, dass**
der kontaktlose Sensor (32) und/oder der Mikrokontroller (40) an einen Brückengleichrichter (42) auf der Platine angeschlossen ist.

9. Tür- bzw. Fensteröffner (10) nach einem der Ansprüche 4 bis 8, vorzugsweise nach einem der Ansprüche 6 bis 8,
**dadurch gekennzeichnet, dass**
weitere Sensoren (50) an die Platine (36) bzw. den Mikrokontroller (40) anschließbar sind.

10. Tür- bzw. Fensteröffner (10) nach einem der Ansprüche 4 bis 9, vorzugsweise nach einem der Ansprüche 6 bis 9,
**dadurch gekennzeichnet, dass**
die Software die Anzahl der angeschlossenen Sensoren (50) automatisch erkennt.

11. Tür- bzw. Fensteröffner (10) nach einem der vorstehenden Ansprüche,
**dadurch gekennzeichnet, dass**
zwei kontaktlose Sensoren (32) im Gehäuse (14) vorgesehen sind, und dass ein erster Sensor (32) oberhalb und ein zweiter Sensor (32) unterhalb der Öffnerfalle (16) angeordnet ist.

12. Tür- bzw. Fensteröffner (10) nach Anspruch 11,
**dadurch gekennzeichnet, dass**
ein Schalter vorgesehen ist, mittels welchem einer der zwei kontaktlosen Sensoren (32) zur Verwendung auswählbar ist, wobei bevorzugt der Schalter auf der Platine (36) und/oder in oder am Gehäuse (14) angeordnet ist oder durch eine Funktion des Mikrokontrollers (40) bereitgestellt wird.

13. Tür- bzw. Fensteröffner (10) nach Anspruch 10 oder 12,
**dadurch gekennzeichnet, dass**
das Gehäuse (14) an einem Beschlag (12) befestigt ist, weicher zwei Aussparungen (22) für den Riegel (24) des mit dem Tür- bzw. Fensteröffner (10) zusammenwirkenden Tür- bzw. Fensterschlosses (18) aufweist.

14. Tür- bzw. Fensteröffner nach Anspruch 13,
**dadurch gekennzeichnet, dass**
jeweils ein kontaktloser Sensor (32) einer Aussparung (22) zugeordnet ist, und dazu ausgebildet ist, einen Raum (30) benachbart der jeweiligen Aussparung (22) zu überwachen, um die Anwesenheit des Riegels (24) in der Verriegelungsstellung in diesem Raum (30) zu erkennen, vorzugsweise wobei ein Blickfeld (32') des kontaktlosen Sensors (32) auf den jeweiligen Raum (32) gerichtet ist.

15. Tür- bzw. Fensteröffner (10) nach einem der vorstehenden Ansprüche,
**dadurch gekennzeichnet, dass**
eine weitere Schnittstelle (34) im bzw. am Gehäuse (14) vorgesehen ist, mittels derer eine Kommunikation zwischen dem Tür- bzw. Fensteröffner (10) und einer Kontrolleinrichtung einer Überwachungsanlage ermöglicht wird, vorzugsweise wobei bei Erkennen einer Anwesenheit des Riegels (24) in der Verriegelungsstellung ein Überwachungsmodus der Kontrolleinrichtung aktiv schaltbar ist.

16. Tür- bzw. Fensterschfießanlage umfassend ein Tür- bzw. Fensterschloss (18) mit einem Riegel (24) und einen Tür- bzw. Fensteröffner (10) nach zumindest einem der vorstehenden Ansprüche.

## Claims

1. Door or window opener (10) having a housing (14), an opener latch (16) arranged in the housing (14), and at least one unit (28) for detecting at least a presence of a bar (24) in a locked position of a door or window lock (18) interacting with the door or window opener (10), wherein the at least one unit (28) has at least one contactless sensor (32) and is arranged in or on the housing (14),
**characterized in that**
the at least one unit (28) is arranged in the housing (14), and a field of view (32') of the at least one contactless sensor (32) from the housing (14) to the outside is directed in the direction of the bar (24) in its locked position.

2. Door or window opener (10) according to Claim 1,
**characterized in that**
the contactless sensor (32) is a sensor reflected light barrier or an infrared sensor or a radar sensor or an infrared sensor or a magnetic field sensor.

3. Door or window opener (10) according to Claim 1 or 2,
**characterized in that**
the at least one unit (28) is arranged in the region of the opener latch (16).

4. Door or window opener (10) according to one of the preceding claims,
**characterized in that**
the contactless sensor (32) sits on a conductor film and can be connected to a printed circuit board (36) via a plurality of connections.

5. Door or window opener (10) according to one of the preceding claims,
**characterized in that**
the contactless sensor (32) is arranged on a printed circuit board (36) in the housing (14), wherein the printed circuit board (36) is preferably also electrically connected to the opener latch (16) or to components of the opener latch (16).

6. Door or window opener (10) according to one of Claims 4 to 5,
**characterized in that**
the contactless sensor (32) is connected to a microcontroller (40) by means of an interface, for example a serial data bus system such as a master/slave bus, preferably an I²C interface (38), on the printed circuit board (36).

7. Door or window opener (10) according to Claim 6,
**characterized in that**
the microcontroller (40) is designed to process at least signals from the contactless sensor (32).

8. Door or window opener (10) according to one of Claims 4 to 7, preferably according to Claim 6 or 7,
**characterized in that**
the contactless sensor (32) and/or the microcontroller (40) is/are connected to a bridge rectifier (42) on the printed circuit board.

9. Door or window opener (10) according to one of Claims 4 to 8, preferably according to one of Claims 6 to 8,
**characterized in that**
further sensors (50) can be connected to the printed circuit board (36) or to the microcontroller (40).

10. Door or window opener (10) according to one of Claims 4 to 9, preferably according to one of Claims 6 to 9,
**characterized in that**
the software automatically detects the number of connected sensors (50).

11. Door or window opener (10) according to one of the preceding claims,
**characterized in that**
two contactless sensors (32) are provided in the housing (14), and **in that** a first sensor (32) is arranged above the opener latch (16) and a second sensor (32) is arranged below the opener latch (16) .

12. Door or window opener (10) according to Claim 11,
**characterized in that**
a switch is provided and can be used to select one of the two contactless sensors (32) for use, wherein the switch is preferably arranged on the printed circuit board (36) and/or in or on the housing (14) or is provided by a function of the microcontroller (40).

13. Door or window opener (10) according to Claim 10 or 12,
**characterized in that**
the housing (14) is fastened to a hinge (12) which has two recesses (22) for the bar (24) of the door or window lock (18) interacting with the door or window opener (10).

14. Door or window opener according to Claim 13,
**characterized in that**
one contactless sensor (32) is assigned to one recess (22) in each case and is designed to monitor a space (30) adjacent to the respective recess (22) in order to detect the presence of the bar (24) in the locked position in this space (30), preferably wherein a field of view (32') of the contactless sensor (32) is directed to the respective space (32).

15. Door or window opener (10) according to one of the preceding claims,
**characterized in that**
a further interface (34) is provided in or on the housing (14) and enables communication between the door or window opener (10) and a control device of a monitoring system, preferably wherein a monitoring mode of the control device can be switched to active if a presence of the bar (24) in the locked position is detected.

16. Door or window locking system comprising a door or window lock (18) having a bar (24) and a door or window opener (10) according to at least one of the preceding claims.

## Revendications

1. Dispositif d'ouverture de porte ou de fenêtre (10) pourvu d'un boîtier (14), d'un loquet (16) placé dans le boîtier (14), ainsi que d'au moins un module (28), destiné à identifier au moins une présence d'un verrou (24) dans une position de verrouillage d'une serrure de porte ou de fenêtre (18) qui coopère avec le dispositif d'ouverture de porte ou de fenêtre (10), l'au moins un module (28) comportant au moins un capteur (32) sans contact, et étant placé dans ou sur le boîtier (14),
**caractérisé en ce que**
l'au moins un module (28) est placé dans le boîtier (14) et un champ visuel (32') de l'au moins un capteur (32) sans contact est dirigé hors du boîtier (14) vers l'extérieur, en direction du verrou (24), qui se trouve dans sa position de verrouillage.

2. Dispositif d'ouverture de porte ou de fenêtre (10) selon la revendication 1, **caractérisé en ce que** le capteur (32) sans contact est un barrage photo-électrique à réflexion à capteur ou un capteur infra-rouge ou un capteur radar ou un capteur infra-rouge ou un capteur à champ magnétique.

3. Dispositif d'ouverture de porte ou de fenêtre (10) selon la revendication 1 ou 2,
**caractérisé en ce que**
l'au moins un module (28) est placé dans la zone du loquet (16).

4. Dispositif d'ouverture de porte ou de fenêtre (10) selon l'une quelconque des revendications précédentes,
**caractérisé en ce que**
le capteur (32) sans contact repose sur un film conducteur et peut se connecter par l'intermédiaire de plusieurs bornes sur un circuit imprimé (36).

5. Dispositif d'ouverture de porte ou de fenêtre (10) selon l'une quelconque des revendications précédentes,
**caractérisé en ce que**
le capteur (32) est placé sur un circuit imprimé (36) dans le boîtier (14), le circuit imprimé (36) étant électriquement connecté de préférence également sur le loquet (16) ou sur des composants du loquet (16).

6. Dispositif d'ouverture de porte ou de fenêtre (10) selon l'une quelconque des revendications 4 et 5,
**caractérisé en ce que**
le capteur (32) sans contact est connecté au moyen d'une interface, par ex. d'un système sériel de bus de données, tel qu'un bus maître esclave, de préférence d'une interface I²C (38) sur le circuit imprimé (36) sur un microcontrôleur (40).

7. Dispositif d'ouverture de porte ou de fenêtre (10) selon la revendication 6,
**caractérisé en ce que**
le microcontrôleur (40) est conçu pour traiter au moins des signaux du capteur (32) sans contact.

8. Dispositif d'ouverture de porte ou de fenêtre (10) selon l'une quelconque des revendications 4 à 7, de préférence selon la revendication 6 ou 7,
**caractérisé en ce que**
le capteur (32) sans contact et/ou le microcontrôleur (40) est connecté sur un redresseur en pont (42) sur le circuit imprimé.

9. Dispositif d'ouverture de porte ou de fenêtre (10) selon l'une quelconque des revendications 4 à 8, de préférence selon l'une quelconque des revendications 6 à 8,
**caractérisé en ce que**
des capteurs (50) supplémentaires sont susceptibles d'être connectés sur le circuit imprimé (36) ou sur le microcontrôleur (40).

10. Dispositif d'ouverture de porte ou de fenêtre (10) selon l'une quelconque des revendications 4 à 9, de préférence selon l'une quelconque des revendications 6 à 9,
**caractérisé en ce que**
le logiciel identifie automatiquement le nombre des capteurs (50) connectés.

11. Dispositif d'ouverture de porte ou de fenêtre (10) selon l'une quelconque des revendications précédentes,
**caractérisé en ce que**
deux capteurs (32) sans contact sont prévus dans le boîtier (14) et **en ce qu'**un premier capteur (32) est placé au-dessus et un deuxième capteur (32) est placé en-dessous du loquet (16).

12. Dispositif d'ouverture de porte ou de fenêtre (10) selon la revendication 11,
**caractérisé**
**en ce qu'**il est prévu un interrupteur, au moyen duquel l'un des deux capteurs (32) sans contact peut être sélectionné pour l'utilisation, de préférence, l'interrupteur étant placé sur le circuit imprimé (36) et/ou dans ou sur le boîtier (14) ou étant mis à disposition par une fonction du microcontrôleur (40).

13. Dispositif d'ouverture de porte ou de fenêtre (10) selon la revendication 10 ou 12,
**caractérisé en ce que**
le boîtier (14) est fixé sur une ferrure (12), laquelle comporte deux encoches (22) pour le verrou (24) de la serrure de porte ou de fenêtre (18), qui coopère avec le dispositif d'ouverture de porte ou de fenêtre (10).

14. Dispositif d'ouverture de porte ou de fenêtre selon la revendication 13, **caractérisé**
**en ce que** chaque fois un capteur (32) est associé à une encoche (22) et est conçu pour superviser un espace (30) au voisinage de l'encoche (22) en question, pour identifier la présence du verrou (24) dans la position de verrouillage dans ledit espace (30), de préférence un champ visuel (32') du capteur (32) sans contact étant dirigé sur l'espace (32) en question.

15. Dispositif d'ouverture de porte ou de fenêtre (10) selon l'une quelconque des revendications précédentes, **caractérisé en ce qu'**une interface (34) supplémentaire au moyen de laquelle une communication est permise entre le dispositif d'ouverture de porte ou de fenêtre (10) et un système de contrôle d'une installation de supervision est prévue sur ou dans le boîtier (14), de préférence, lors de l'identification d'une présence du verrou (24) dans la position de verrouillage, un mode de supervision du système de contrôle étant commutable en actif.

16. Installation d'ouverture de porte ou de fenêtre, comprenant une serrure de porte ou de fenêtre (18) pourvue d'un verrou (24) et d'un dispositif d'ouverture de porte ou de fenêtre (10) selon au moins l'une quelconque des revendications précédentes.
